# EUROPÄISCHE PATENTSCHRIFT

(11) **EP 0 648 875 B1**
(45) Veröffentlichungstag und Bekanntmachung des Hinweises auf die Patenterteilung: **22.12.1999**
(21) Anmeldenummer: 93810723.2
(22) Anmeldetag: 14.10.1993
(51) Int. Cl.: D03D 1/00, D03D 49/60, D03D 39/22

(54) **Verfahren zur Vermeidung von Anlassstellen im Gewebe in einer Webmaschine**
Method for preventing weaving bar in a loom
Procédé pour éviter les bandes de tissage sur un métier à tisser

(43) Veröffentlichungstag der Anmeldung: 19.04.1995
(73) Patentinhaber: SULZER RÜTI AG, CH-8630 Rüti (CH)
(72) Erfinder: Vogel, Rudolf, CH-8624 Grüt (CH); Evren, Hüsnü, CH-8050 Zürich (CH)
(74) Vertreter: Heubeck, Bernhard

(56) Entgegenhaltungen:
- EP-A- 0 350 446
- EP-A- 0 523 581
- DE-A- 4 137 681
- PATENT ABSTRACTS OF JAPAN vol. 14, no. 435 (C-0760)18. September 1990 & JP-A-02 169 749 (TSUDAKOMA) 29. Juni 1990

## Beschreibung

Die Erfindung betrifft ein Verfahren zur Vermeidung von Anlassstellen im Gewebe in einer Webmaschine mit einem Webblatt, das auf eine Soll-Anschlagdistanz eingestellt ist.

Zur Vermeidung von Anlassstellen im Gewebe sind verschiedene Lösungsvorschläge bekannt, die sich auf die Regelung des Warenrandes in der Webmaschine beziehen. Ein solches Verfahren ist aus DE-A-41 37 681 bekannt.

Aus der EP-A-350 446 ist ein Verfahren zum Betrieb einer Frottierwebmaschine bekannt, bei welcher die Weblade durch den Hauptantrieb der Webmaschine angetrieben wird und durch einen separaten Antrieb betätigt wird, der durch eine Folge von frei programmierbaren Pulsen einzelschussweise angesteuert wird. Dadurch sind die bekannten Frottierrythmen mit unterschiedlichen Florhöhen ausführbar.

Der Erfindung liegt die Aufgabe zugrunde, ein Verfahren zur Vermeidung von Anlassstellen im Gewebe in einer solchen Webmaschine zu schaffen.

Diese Aufgabe wird erfindungsgemäss mit den kennzeichnenden Merkmalen des Anspruches 1 gelöst.

Der mit der Erfindung erzielbare Vorteil ist darin zu sehen, dass Frottier- und Glattgewebe mit programmgemässer Schussdichte hergestellt werden.

Vorteilhafte Ausführungsformen der Erfindung ergeben sich aus den abhängigen Ansprüchen.

Im folgenden wird die Erfindung anhand der beiliegenden Zeichnungen erläutert.

Es zeigen:
- Fig. 1: eine Frottierwebmaschine, bei der das erfindungsgemässe Verfahren zur Anwendung kommt;
- Fig. 2: ein Flussdiagramm des Verfahrensablaufes zur Stillsetzung der Maschine beim Auftreten eines Schussfehlers;
- Fig. 3: ein Flussdiagramm des Verfahrensablaufes zur Stillsetzung der Maschine beim Auftreten eines Stopp-Ereignisses;
- Fig. 4: ein Flussdiagramm des Verfahrensablaufes zum Wiederstart der Maschine.

Das hier in Rede stehende Verfahren kommt zur Anwendung, um Webfehler zu vermeiden, wobei der Ablauf des Verfahrens davon abhängig ist, ob ein Schussfadenfehler, z.B. ein Schussfadenbruch, Teilschuss, usw. oder ein anderes Stopp-Ereignis, z.B. ein Kettfadenbruch, eine Abschaltung der Webmaschine, usw. vorliegt.

Nachfolgend wird eine Ausführungsform des Verfahrens beschrieben, welches beim Weben von 3-Schussfrottiergewebe zur Anwendung gelangt.

Fig. 1 zeigt eine Frottierwebmaschine. Von einem Grundkettbaum 1 verläuft die Grundkette 7 über einen Spannbaum 4 zum Webfach 9. Das Gewebe 10 wird über einen Brustbaum 6 und eine Abzugwalze auf einen Warenbaum 3 abgezogen. Die Florkette 8 wird vom Florkettbaum 2 über eine Pendelwalze 5 zum Webfach 9 geleitet. Ein Webblatt 12 der Weblade 11 wird von einer Webmaschinen-Hauptantriebsachse 13 über eine Webladensteuereinrichtung 14 angetrieben. Ferner ist ein Servomotor 15 vorgesehen, der mit der Webladensteuereinrichtung antriebsverbunden ist, um die Anschlagdistanzen einzustellen. Der Servomotor 15 ist mit einer Steuereinrichtung 16 elektrisch verbunden, um den Servomotor 15 nach Massgabe eines Steuerprogramms anzusteuern.

Tritt während des Webvorganges ein Schussfadenbruch auf, wird von den entsprechenden Ueberwachungseinrichtungen ein Fehlersignal an die Steuereinrichtung 16 angelegt, die in einem Steuerschritt durch den Servomotor 15 die Webladensteuereinrichtung 14 auf eine Vorschlagdistanz VDₘₐₓ einstellt, wobei VDₘₐₓ gegenüber VD_{Soll} oder AD_{Soll} mindestens um soviel grösser ist, dass das Webblatt und ein eventuell vorhandener Teilschuss den vorherig korrekt eingetragenen Schussfaden nicht mehr in seiner Lage verändert, d.h. ein minimaler Abstand zum vorherig korrekt eingetragenen Schussfaden vorhanden ist. Zu diesem Zeitpunkt dreht die Hauptwelle der Webmaschine bis eine Stopp-Stellung erreicht wird, in welcher ein Steuerschritt "Stopp-Einleitung" erfolgt. Für den Fall, dass ein automatischer Stopp der Webmaschine eingeleitet ist, wird die Hauptwelle in der Laufrichtung gedreht, um eine vorbestimmte Fachstellung, z.B. den Fachschluss zu erreichen. Nachfolgend wird ein Steuerschritt "Schussuchen" eingeleitet, der in Abhängigkeit der Fachstellung aus zwei unabhängigen Suchvorgängen besteht. Nach Abschluss des entsprechenden Suchvorganges ist die Webmaschine stillgesetzt (Fig. 2).

Tritt während des Webvorganges ein anderes Stopp-Ereignis, z.B. ein Kettfadenbruch, eine manuelle Abschaltung, usw. auf, kann erfindungsgemäss durch den Servomotor die Webladensteuereinrichtung auf die Vorschlagdistanz VDₘₐₓ entweder direkt nach dem Stopp-Ereignis oder bevor das Webblatt ein weiteres Mal die Vollanschlag-Position erreicht, eingestellt werden.

Gleich wie beim Schussfadenbruch folgt nach Erreichen der Stoppstellung der zweite Steuerschritt "Stopp-Einleitung". Wird ein automatischer Stopp eingeleitet, folgt ein Steuerschritt "Maschine Stopp". Ist eine Fachgleichstellung erwünscht, wird in einem Steuerschritt die Fachstellung geändert. Nach der Aenderung der Fachstellung oder bei einer ungleichen Fachstellung wird ein Steuerschritt "Schussuchen" eingeleitet. Nach Abschluss des Schussuchvorganges wird die Webmaschine stillgesetzt und mit Behebung der Störung für den Wiederstart vorbereitet (Fig. 3).

In der Steuereinrichtung 16 (Fig. 1) sind die Kennwerte: Soll-Vorschlagdistanz, Soll-Vollanschlagdistanz, Schussdichte, Anzahl der Vorschlagschüsse bis zum Vollanschlag und Gewebeart gespeichert. Ferner kann in Abhängigkeit dieser Kennwerte ein Korrekturvorgang gespeichert werden, welcher die Korrekturschritte festlegt. Es wird darauf hingewiesen, dass weitere Kennwerte berücksichtigt werden können.

Ferner ist vorgesehen, dass der Korrekturvorgang unabhängig von den gespeicherten Kennwerten manuell eingegeben werden kann, wobei Artikel-Besonderheiten berücksichtigt werden können.

Hierbei werden mit dem Wiederstart der Webmaschine die Werte der Vorschlagdistanz und der Vollanschlagdistanz korrigiert. Diese Korrektur erfolgt schrittweise aufgrund manuell einstellbare Korrekturschritte, welche jedem Anschlag zugeordnet, und so lange wiederholt werden, bis die Soll-Anschlagdistanz für den Vorschlagschuss und den Vollanschlagschuss erreicht ist. Die Korrektur kann innerhalb einer oder mehrerer Schussgruppen erfolgen. Hierbei kann die Längenänderung der Anschlagdistanz für jede Gruppe bzw. für jeden Anschlag gleich oder unterschiedlich sein.

Der Wiederstart der Maschine erfolgt in der Regel mit einem manuell ausgelösten Startbefehl. In einem Steuerschritt wird die Webmaschine in eine Anlaufstellung gebracht. Dieser Vorgang ist unabhängig davon, ob Frottier- oder Glattgewebe hergestellt wird.

Beim Wiederstart der Maschine wird die Webladensteuereinrichtung mit der Hauptwelle der Maschine antriebsverbunden. Um die Webmaschine aus dem Stillstand in den Betriebszustand zu versetzen, können beim Hochlauf der Webmaschine ein oder mehrere Leerschüsse vorgenommen werden, wobei VDₘₐₓ während dem Hochlaufen der Webmaschine eingestellt wird und wobei die Anzahl der Leerschüsse frei wählbar ist.

Nachfolgend wird der Verfahrensablauf bei Webmaschinenstart nach vorgängigem Schussfadenbruch beschrieben. Unter Einbezug der eingegebenen Kenngrössen und aufgrund der Information, dass der erste Vorschlagschuss gebrochen ist, wird die Vorschlagdistanz VD₁ eingestellt, welche die Summe der Soll-Vorschlagdistanz VD_{Soll} plus/minus einem Korrekturwert Vk₁ ist. Somit wird der erste Vorschlagschuss, z.B. bei einer Dünnstelle im Gewebe über die Soll-Vorschlagdistanz hinaus, bzw. bei einer Dickstelle im Gewebe über eine Distanz, die kürzer als die Soll-Vorschlagdistanz ist, in der Kettrichtung verschoben. Nachfolgend wird der zweite Vorschlagschuss eingetragen und die Vorschlagdistanz VD₂ eingestellt, welche die Summe der Soll-Anschlagdistanz VD_{Soll} plus/minus einem Korrekturwert Vk₂ ist. Damit wird der zweite Vorschlagschuss ebenfalls bezüglich der Soll-Vorschlagdistanz VD_{Soll} in der Kettrichtung verschoben. Beim Eintragen des Vollschlagschusses wird die Anschlagdistanz AD₁ eingestellt, welche die Summe der Soll-Vollanschlagdistanz AD_{Soll} plus/minus einem Korrekturwert Ak₁ ist. Damit wird die Schussgruppe bezüglich der Soll-Vollanschlagdistanz AD_{Soll} in der Kettrichtung verschoben. Wird durch diese Korrekturvorgänge die korrekte Stellung der Schussgruppe bezüglich dem Warenrand erreicht, läuft der weitere Webprozess entweder ohne weitere Korrekturen der Werte VD und AD ab, d.h. das nachfolgend hergestellte Gewebe weist eine Schussdichte und Schlingenhöhe mit den vorgegebenen Werten auf, oder mit weiteren Korrekturen für mindestens eine weitere Schussgruppe mit gegenüber der vorgängig angeschlagenen Schussgruppe geänderten Werten für VD und AD. Die Korrekturwerte können gleich oder unterschiedliche Werte aufweisen (Fig. 4).

Wird die korrekte Stellung nicht erreicht, was aufgrund einer visuellen oder automatischen Ueberwachung feststellbar ist, werden die Werte VD₁, VD₂ und AD₁ für das nächste gleiche Fehlerereignis geändert. Wird eine Dünn- oder Dickstelle im Gewebe festgestellt, so wird die Voll-Anschlagdistanz AD geändert und zwar bei einer Dünnstelle wird der Wert von AD vergrössert und bei einer Dickstelle wird der Wert von AD verringert. Wird eine Abweichung in der Schlingenhöhe festgestellt, so werden die Werte VD₁ und VD₂ geändert und zwar bei einer zu hohen Schlinge werden die Werte von VD₁ und VD₂ verringert und bei einer zu niedrigen Schlinge werden die Werte von VD₁ und VD₂ vergrössert.

Bei einem Kettfadenbruch wird nach dem Hochfahren der Webmaschine im Regelfall mit einem Vollanschlagschuss gestartet. Deshalb wird nachfolgend ausgehend vom Regelfall der Verfahrensablauf beschrieben.

Mit einem Steuerschritt "Vollanschlag" wird der Korrekturvorgang eingeleitet und eine Anschlagdistanz AD₁ eingestellt, welche die Summe der Soll-Vollanschlagdistanz AD_{Soll} plus/minus einem Korrekturwert Ak₁ ist. Damit wird die Schussgruppe bezüglich der Soll-Vollanschlagdistanz AD_{Soll} in der Kettrichtung entsprechend verschoben. Wird durch diesen Korrekturvorgang die korrekte Stellung der Schussgruppe bezüglich dem Warenrand erreicht, läuft der weitere Webprozess entweder ohne weitere Korrekturen der Werte VD und AD ab, d.h. das nachfolgend hergestellte Gewebe weist eine Schussdichte und Schlingenhöhe mit den vorgegebenen Werten auf, oder mit weiteren Korrekturen für mindestens eine weitere Schussgruppe mit gegenüber der vorgängig angeschlagenen Schussgruppe geänderten Werten für VD und AD. Die Korrekturwerte können gleich oder unterschiedliche Werte aufweisen (Fig. 4).

Wird die korrekte Stellung nicht erreicht, was aufgrund einer visuellen oder automatischen Ueberwachung feststellbar ist, wird der Wert geändert. Wird eine Dünn-oder Dickstelle im Gewebe festgestellt, so wird die Voll-Anschlagdistanz AD geändert und zwar bei einer Dünnstelle wird der Wert von AD vergrössert und bei einer Dickstelle wird der Wert von AD verringert.

Bei dem Steuerverfahren wird die Soll-Anschlagdistanz im Sinne einer Verlängerung oder Verkürzung verändert, um Anlassstellen, z.B. Dick- und/oder Dünnstellen, zu vermeiden, so dass Gewebe, z.B. Frottier- oder Glattgewebe, mit programmgemässer Schussdichte erzeugt wird.

## Patentansprüche

1. Verfahren zur Vermeidung von Anlassstellen im Gewebe in einer Webmaschine mit einem Webblatt, das auf eine Soll-Anschlagdistanz eingestellt ist, dadurch gekennzeichnet, dass der Webblattanschlag so gesteuert wird, dass die Soll-Anschlagdistanz im Sinne einer Verkürzung oder Verlängerung verändert wird, um Anlassstellen, z.B. Dick- und/oder Dünnstellen, im Gewebe zu vermeiden.

2. Verfahren nach Anspruch 1, dadurch gekennzeichnet, dass bei Stopp-Ereignis der Webmaschine in Abhängigkeit eines Signals eine erste Anschlagdistanz VDₘₐₓ eingestellt wird, um eine Berührung des Webblattes oder eines Teilschusses mit dem vorgängig korrekt eingetragenen Schussfaden zu verhindern, dass bei Wiederstart der Webmaschine eine zweite Anschlagdistanz VD₁, AD₁ eingestellt wird und dass mindestens ein Korrekturvorgang, um die zweite Anschlagdistanz auf die Soll-Anschlagdistanz zurückzuführen.

3. Verfahren nach Anspruch 2, dadurch gekennzeichnet, dass die Einstellung der ersten Anschlagdistanz durch ein Schussfehlersignal direkt initiert wird.

4. Verfahren nach Anspruch 2, dadurch gekennzeichnet, dass die Einstellung der ersten Anschlagdistanz durch ein Fehlersignal oder ein Signal initiert wird, welches auftritt, bevor das Webblatt ein weiteres Mal die Vollanschlag-Position erreicht.

5. Verfahren nach Anspruch 2, wobei die Schussfäden in Gruppen angeschlagen werden, dadurch gekennzeichnet, dass die zweite Anschlagdistanz für jeden Schussfaden eingestellt wird.

6. Verfahren nach Anspruch 5, wobei die Gruppe durch mindestens zwei Voranschläge und einen Vollanschlag angeschlagen wird, dadurch gekennzeichnet, dass jeder der beiden Anschlagarten ein Korrekturvorgang zugeordnet wird, die voneinander unabhängig sind.

7. Verfahren nach einem der Ansprüche 5 oder 6, dadurch gekennzeichnet, dass der Korrekturvorgang mindestens einen Korrekturschritt umfasst.

8. Verfahren nach Anspruch 7, dadurch gekennzeichnet, dass der Korrekturvorgang mehrere gleiche oder ungleiche Korrekturschritte umfasst.

9. Verfahren nach Anspruch 2, wobei mindestens ein Leerschuss eingetragen wird, dadurch gekennzeichnet, dass die erste Anschlagdistanz beibehalten wird.

10. Verfahren nach Anspruch 2, wobei mindestens ein Leerschuss und im Anschluss daran im Sinne der Fortsetzung des Webvorganges Einzelschüsse eingetragen werden, dadurch gekennzeichnet, dass bei der Eintragung des Leerschusses die erste Anschlagdistanz beibehalten und bei der Eintragung der Einzelschüsse die zweite Anschlagdistanz eingestellt wird.

## Claims

1. Method for the avoidance of stop marks in the fabric in a loom having a reed, which is set to a target beat-up distance, characterized in that the reed stop is so controlled that the target beat-up distance is altered in the sense of a shortening or lengthening, in order to avoid stop marks, for example thick and/or thin places.

2. Method in accordance with claim 1, characterized in that, in the case of a stop event of the loom, a first beat-up distance VDₘₐₓ is set, as a function of a signal, in order to prevent contact of the reed or of a partial weft with the previously correctly inserted weft thread, in that, during restarting of the loom, a second beat-up distance VD₁, AD₁ is set, and in that at least one correction process is carried out in order to return the second beat-up distance to the target beat-up distance.

3. Method in accordance with claim 2, characterized in that the setting of the first beat-up distance is initiated directly by a mispick signal.

4. Method in accordance with claim 2,characterized in that the setting of the first beat-up distance is initiated by an error signal or a signal which occurs before the reed reaches the full beat-up position a further time.

5. Method in accordance with claim 2, wherein the weft threads are beaten up in groups, characterized in that the second beat-up distance is set for each weft thread.

6. Method in accordance with claim 5, wherein the group is beaten up by at least two partial beats and one full beat, characterized in that a correction process is associated to each of the two beat types, the correction processes being independent of one another.

7. Method in accordance with one of the claims 5 or 6, characterized in that the correction process includes at least one correction step.

8. Method in accordance with claim 7, characterized in that the correction process includes several equal or unequal correction steps.

9. Method in accordance with claim 2, wherein at least one empty pick is inserted, characterized in that the first beat-up distance is retained.

10. Method in accordance with claim 2, wherein at least one empty pick and, following this, individual wefts are inserted in the sense of the continuation of the weaving process, characterized in that the first beat-up distance is retained during the insertion of the empty pick, and the second beat-up distance is set during the insertion of the individual wefts.

## Revendications

1. Procédé pour éviter des endroits de démarrage dans le tissu d'un métier à tisser avec un peigne, qui est réglé à une distance de frappe de consigne, caractérisé en ce que la frappe du peigne est commandée de façon que la distance de frappe de consigne soit modifiée dans le sens d'un racourcissement ou d'un allongement pour éviter des endroits de démarrage, par exemple des épaississements et/ou amincissements du filé dans le tissu.

2. Procédé selon la revendication 1, caractérisé en ce que lors d'un événement d'arrêt du métier à tisser, il est réglé en fonction d'un signal une première distance de frappe VDₘₐₓ pour éviter un contact du peigne ou d'une trame partielle avec le fil de trame inséré correctement au préalable, en ce qu'il est réglé lors du démarrage du métier à tisser une deuxième distance de frappe VD₁, AD₁ et en ce qu'il est effectué au moins une opération de correction pour ramener la deuxième distance de frappe à la distance de frappe de consigne.

3. Procédé selon la revendication 2, caractérisé en ce que le réglage de la première distance de frappe est initié directement par un signal d'erreur de trame.

4. Procédé selon la revendication 2, caractérisé en ce que le réglage de la première distance de frappe est initié par un signal d'erreur ou un signal qui est produit avant que le peigne n'atteigne encore une fois la position de frappe complète.

5. Procédé selon la revendication 2, où les fils de trame sont amenés à frapper par groupes, caractérisé en ce que la deuxième distance de frappe est réglée pour chaque fil de trame.

6. Procédé selon la revendication 5, où le groupe est amené à frapper par au moins deux frappes préalables et une frappe complète, caractérisé en ce qu'il est associé à chacune des deux types de frappe une opération de correction, qui sont indépendantes l'une de l'autre.

7. Procédé selon l'une des revendications 5 ou 6, caractérisé en ce que l'opération de correction comprend au moins une étape de correction.

8. Procédé selon la revendication 7, caractérisé en ce que l'opération de correction comprend plusieurs étapes de correction identiques ou différentes.

9. Procédé selon la revendication 2, où il est inséré au moins une trame vide, caractérisé en ce que la première distance de frappe est conservée.

10. Procédé selon la revendication 2, où au moins une trame vide et à la suite de celle-ci au sens de la continuation de l'opération de tissage des trames individuelles sont insérées, caractérisé en ce que, lors de l'insertion de la trame vide, la première distance de frappe est conservée et lors de l'insertion des trames individuelles, la deuxième distance de frappe est réglée.
